# EUROPÄISCHE PATENTSCHRIFT

(11) **EP 1 331 151 B1**
(45) Veröffentlichungstag und Bekanntmachung des Hinweises auf die Patenterteilung: **01.12.2004**
(21) Anmeldenummer: 02450221.3
(22) Anmeldetag: 03.10.2002
(51) Int. Cl.: B61B 12/00

(54) **Sessel für eine Seilbahnanlage**
Chair for an aerial ropeway
Siège pour un téléphérique

(30) Priorität: 24.01.2002 AT 1132002
(43) Veröffentlichungstag der Anmeldung: 30.07.2003
(73) Patentinhaber: Innova Patent GmbH, 6960 Wolfurt (AT)
(72) Erfinder: Albrich, Reinhard, 6850 Dornbirn (AT)
(74) Vertreter: Atzwanger, Richard, Dipl.-Ing. Patentanwalt

(56) Entgegenhaltungen:
- DE-A- 2 750 136
- DE-A- 10 051 170
- US-A- 5 061 012
- US-A- 5 586 503

## Beschreibung

Die gegenständliche Erfindung betrifft einen Sessel für Seilbahnanlagen, welcher mit einem um eine quer zu dessen Fahrtrichtung verlaufende Achse in eine Schließlage verschwenkbaren Schließbügel ausgebildet ist und welcher vorzugsweise mit einer den Sitzen entsprechenden Anzahl von Fußrasten versehen ist.

Bekannte Sessel für Seilbahnanlagen weisen einen Tragrahmen auf, an welchem mehrere nebeneinander angeordnete Sitze befestigt sind und welcher mittels einer angenähert vertikal nach oben abragenden Tragstange versehen ist, an deren oberem Ende eine Klemmeinrichtung angeordnet ist, über welche er an das Trag- und Förderseil einer Seilbahnanlage ankuppelbar ist. Zudem kann am oberen Ende der Tragstange ein Laufwerk vorgesehen sein, durch welches der Sessel, sobald er in den Stationen vom Trag- und Förderseil entkuppelt worden ist, längs Führungsschienen mit einer gegenüber der Geschwindigkeit des Förderseiles verringerten Geschwindigkeit durch die Einstiegs- und Ausstiegsbereiche hindurchbewegt werden kann.

Weiters ist der Sessel zur Sicherung der Benützer mit einem Schließbügel ausgebildet, welcher um eine angenähert quer zu dessen Fahrtrichtung gerichtete Achse von einer Offenstellung, in welcher er gegenüber dem Sessel hochverschwenkt ist, in eine Schließlage verschwenkbar ist, wobei in der Schließlage die Benützer des Sessels gegen ein Abrutschen vom Sessel gesichert sind. Der Schließbügel ist vorzugsweise mit Fußrasten ausgebildet. Zudem kann der Sessel mit einer Abdeckhaube ausgebildet sein, welche zum Schutz der Benützer gegen Wind und Wetter dient.

Ein bekannter derartiger Sessel entspricht jedoch insoferne nicht sämtlichen an diesen gestellten Erfordernissen, als er in seiner konstruktiven Gestaltung und in seiner Ausbildung auf erwachsene Benützer abgestellt ist. Bei erwachsenen Benützern ist in der Schließlage des Schließbügels dessen vertikaler Abstand von der Sitzfläche hinreichend gering, daß die Benützer gegen ein Abrutschen gesichert sind. Dieser Abstand ist jedoch bei der Benützung des Sessels durch Kinder so groß, daß diese gegen ein Abrutschen vom Sessel nicht hinreichend gesichert sind.

Der gegenständlichen Erfindung liegt somit die Aufgabe zugrunde, einen Sessel für Seilbahnanlagen derart auszubilden, daß in der Schließlage des Schließbügels die Benützer, des Sessels unabhängig von ihrer Körpergröße, also insbesondere auch Kinder, gegen ein Abrutschen vom Sessel gesichert sind. Dies wird erfindungsgemäß dadurch erzielt, daß im vorderen Bereich mindestens eines Teiles der Sitze eine Nocke od.dgl. vorgesehen ist, welche in ihrer Bewegung mit dem Schließbügel gekuppelt ist, wobei sie bei Verschwenkung des Schließbügels in seine Schließlage zwischen die Oberschenkel des mindestens einen Benützers des Sessels verstellbar ist.

Insbesondere ist diese Nocke od.dgl. um eine zumindest angenähert parallel zur Schwenkachse des Schließbügels ausgerichtete Achse verschwenkbar.

Vorzugsweise sind dem Schließbügel mindestens ein durch dessen Verschwenkung betätigbarer Steuerzylinder und der mindestens einen Nocke od.dgl. ein Stellzylinder zugeordnet, wobei der Steuerzylinder und der Stellzylinder über eine Druckmittelleitung miteinander verbunden sind. Dabei können sich der mindestens eine Steuerzylinder und der mindestens eine Stellzylinder an der Rückseite bzw. an der Unterseite des Sessels befinden.
Nach einer bevorzugten Ausführungsform ist der Steuerzylinder über Druckmittelleitungen mit mehreren Stellzylindern verbunden. Dabei kann den Nokken od.dgl. jedes Sitzes ein eigener Stellzylinder zugeordnet sein. Alternativ dazu sind mehrere Nocken od.dgl. miteinander mechanisch auf Verschwenkung verbunden und ist jeder dieser Gruppen von Nocken od.dgl. jeweils ein einziger Stellzylinder zugeordnet.

Ein erfindungsgemäßer Sessel ist nachstehend anhand eines in der Zeichnung dargestellten Ausführungsbeispiels näher erläutert. Es zeigen:
- Fig.1: einen erfindungsgemäßen Sessel, bei welchem sich der Schließbügel in der Offenstellung befindet, in Seitenansicht;
- Fig.2: diesen Sessel bei in Schließstellung befindlichem Schließbügel, in Seitenansicht; und
- Fig.3: diesen Sessel, in Draufsicht.

Wie dies aus den Fig.1 bis 3 ersichtlich ist, weist ein erfindungsgemäßer Sessel einen sich quer zu dessen Fahrtrichtung erstreckenden Tragrahmen 1 auf, welcher in einem Gelenk 10 gelagert ist. Dieses Gelenk 10 befindet sich am unteren Ende einer angenähert vertikal ausgerichteten Tragstange 11, an deren oberen Ende eine Klemmeinrichtung und gegebenenfalls ein Laufwerk vorgesehen sind. Die Klemmeinrichtung dient zur Ankupplung des Sessels an ein Trag- und Förderseil und das Laufwerk dient nach der Abkupplung des Sessels vom Trag- und Förderseil zum Verfahren desselben längs in den Stationen vorgesehenen Schienen durch die Einstiegs- bzw. Ausstiegsbereiche hindurch.

Am Tragrahmen 1 sind nebeneinander mehrere Sitze 2 befestigt, welche jeweils aus einer Sitzfläche 21 und aus einer Rückenlehne 22 bestehen, welche am Tragrahmen 1 um Achsen 20 und 20a verschwenkbar gelagert sind. An seinen beiden Endflächen ist der Sessel mit Seitenwangen 23 ausgebildet.

Weiters ist am Sessel ein Schließbügel 3 vorgesehen, welcher an einer quer zu dessen Fahrtrichtung gerichteten, angenähert waagrechten Achse 30 gelagert ist und welcher von der in Fig.1 dargestellten Offenlage in die in Fig.2 dargestellte Schließlage verstellbar ist, in welcher sich dessen Längsholm 31 vor den einzelnen Sitzen 2 befindet. Weiters ist der Schließbügel 3 zwischen jeweils zwei Sitzen 2 mit nach unten abragenden Querholmen 32 ausgebildet, von welchen jeweils einem Sitz 2 zugeordnete Fußrasten 33 abragen. Zudem ist der Schließbügel 3 mit Stützarmen 35 ausgebildet, durch welche er in seiner Schließlage gegenüber dem Tragrahmen 1 abgestützt ist. Die Querholme 32 sind mit Anschlag-Puffern 36 ausgebildet.

Schließlich ist im mittleren Bereich jedes Sitzes 2 eine gleichfalls um eine quer zur Fahrtrichtung des Sessels verlaufende Achse 40 verschwenkbare Nocke 4 vorgesehen, welche in ihrer Bewegung mit dem Schließbügel 3 dahingehend gekuppelt ist, daß sie mit der Verschwenkung des Schließbügels 3 in seine Schließlage gegenüber der zugeordneten Sitzfläche 21 dem Schließbügel 3 entgegen verschwenkt wird, wodurch sie in eine Lage zwischen die Oberschenkels des Benützers des jeweiligen Sitzes 2 gelangt, wodurch sie eine Abrutschsicherung bildet.

Wie dies gleichfalls aus den Fig.1 und 2 ersichtlich ist, ist an mindestens einem der beiden seitlichen Enden des Schließbügels 3 an diesem eine Schwenkplatte 41 befestigt, welche um die Achse 30 verschwenkbar ist. An die Schwenkplatte 41 ist die Kolbenstange 43 eines Steuerzylinders 42 angelenkt. Der Steuerzylinder 42 ist über Druckleitungen 44 an jeweils einem den Sitzen 2 zugeordneten Stellzylinder 45 angeschlossen, dessen Kolbenstange 46 an die jeweilige Nocke 4 angelenkt ist.

Durch eine Verschwenkung des Schließbügels 3 in Richtung des Pfeiles A im Gegenuhrzeigersinn aus seiner in Fig. dargestellten Außerbetriebslage erfolgt eine Verschwenkung der Schwenkplatte 41 gleichfalls im Gegenuhrzeigersinn, wodurch die Kolbenstange 43 des Steuerzylinders 42 ausgefahren wird. Hierdurch wird die Stellstange 46 des Stellzylinders 45 hinausgeschoben, wodurch die Nocken 4 in Richtung des Pfeiles B im Uhrzeigersinn in ihre wirksame Lage verschwenkt werden.
Diese Stellung der Nocken 4 ist in Fig.2 dargestellt.

Alternativ zur Verstellung der Nocken 4 mittels eines Druckmediums können auch ein Hebelgestänge oder Zugketten vorgesehen sein, welche durch eine Verschwenkung des Schließbügels betätigt werden. Zudem können die Nokken 4 gruppenweise z.B. über ein Gestänge miteinander verbunden sein, welches mittels eines jeweils einer Gruppe zugeordneten Stellzylinders verschwenkbar sind.

Vorzugsweise sind sämtliche Sitze mit solchen Nocken ausgebildet. Anstelle von verschwenkbaren Nocken können auch mittels der Stellzylinder verschiebbare Riegel od.dgl. vorgesehen sein. Zudem brauchen nicht alle Sessel bzw. alle Sitze mit einer derartigen Sicherheitseinrichtung ausgebildet zu sein.

## Patentansprüche

1. Sessel für Seilbahnanlagen, welcher mit einem um eine quer zu dessen Fahrtrichtung verlaufende Achse in eine Schließlage verschwenkbaren Schließbügel (3) versehen ist und welcher vorzugsweise mit einer den Sitzen (2) entsprechenden Anzahl von Fußrasten (33) versehen ist, **dadurch gekennzeichnet, daß** im vorderen Bereich mindestens eines Teiles der Sitze (2) eine Nocke (4) od.dgl. vorgesehen ist, welche in ihrer Bewegung mit dem Schließbügel (3) gekuppelt ist, wobei sie bei Verschwenkung des Schließbügels (3) in seine Schließlage zwischen die Oberschenkel des mindestens eines Benützers des Sessels verstellbar ist.

2. Sessel nach Patentanspruch 1, **dadurch gekennzeichnet, daß** die Nocke (4) od.dgl. um eine zumindest angenähert parallel zur Schwenkachse des Schließbügels (3) ausgerichtete Achse (40) verschwenkbar ist.

3. Sessel nach einem der Patentansprüche 1 und 2, **dadurch gekennzeichnet, daß** dem Schließbügel (3) mindestens ein durch dessen Verschwenkung betätigbarer Steuerzylinder (42) und der mindestens einen Nocke (4) od.dgl. ein Stellzylinder (45) zugeordnet sind, wobei der Steuerzylinder [42] und der Stellzylinder (45) über eine Druckmittelleitung (44) miteinander verbunden sind.

4. Sessel nach einem der Patentansprüche 1 bis 3, **dadurch gekennzeichnet, daß** sich der mindestens eine Steuerzylinder (42) und der mindestens eine Stellzylinder (45) an der Rückseite bzw. an der Unterseite des Sessel befinden.

5. Sessel nach einem der Patentansprüche 1 bis 4, **dadurch gekennzeichnet, daß** ein Steuerzylinder (42) vorgesehen ist, welcher über Druckmittelleltungen (44) mit mehreren Stellzylindern (45) verbunden ist.

6. Sessel nach Patentanspruch 5, **dadurch gekennzeichnet, daß** den Nocken (4) od.dgl. jedes Sitzes (23) ein eigener Stellzylinder (45) zugeordnet ist.

7. Sessel nach Patentanspruch 5, **dadurch gekennzeichnet, daß** mehrere Nocken (4) od.dgl. miteinander mechanisch auf Verschwenkung verbunden sind und daß jeder dieser Gruppen von Nocken (4) od.dgl. jeweils ein einziger Stellzylinder (45) zugeordnet ist.

## Claims

1. A chair for aerial cableway installations, which is provided with a restraining bar (3) swivellable about an axis extending perpendicularly to the direction of travel thereof into a restraining position and which is preferably provided with a number of footrests (33) corresponding to the seats (2), **characterised in that** in the front area of at least some of the seats (2) there is provided a cam (4) or the like, which is coupled for movement to the restraining bar (3), wherein it may be adjusted between the thighs of the at least one user of the chair on swivelling of the restraining bar (3) into its restraining position.

2. A chair according to claim 1, **characterised in that** the cam (4) or the like may be swivelled about an axis (40) oriented at least approximately parallel to the swivel axis of the restraining bar (3).

3. A chair according to either one of claims 1 and 2, **characterised in that** at least one control cylinder (42) actuatable by swivelling of the restraining bar (3) is associated with said restraining bar (3) and an actuating cylinder (45) is associated with the at least one cam (4) or the like, wherein the control cylinder (42) and the actuating cylinder (45) are connected together via a hydraulic fluid line (44).

4. A chair according to any one of claims 1 to 3, **characterised in that** the at least one control cylinder (42) and the at least one actuating cylinder (45) are located at the rear or on the underside of the chair.

5. A chair according to any one of claims 1 to 4, **characterised in that** a control cylinder (42) is provided which is connected via hydraulic fluid lines (44) to a plurality of actuating cylinders (45).

6. A chair according to claim 5, **characterised in that** the cam (4) or the like of each seat (23) is associated with its own actuating cylinder (45).

7. A chair according to claim 5, **characterised in that** a plurality of cams (4) or the like are connected together mechanically for swivelling and **in that** each of these groups of cams (4) or the like is in each case associated with a single actuating cylinder (45).

## Revendications

1. Siège pour téléphériques qui comporte un arceau de fermeture (3) apte à pivoter jusque dans une position de fermeture autour d'un axe transversal par rapport au sens de marche, et qui est pourvu de préférence d'un nombre de repose-pieds (33) correspondant au nombre de sièges (2), **caractérisé en ce qu'**il est prévu dans la zone ayant d'une partie au moins des sièges (2) une came (4) ou un élément similaire dont le mouvement est accouplé à celui de l'arceau de fermeture (3) et qui peut ainsi venir se placer entre les cuisses de l'utilisateur ou des utilisateurs du siège lorsque l'arceau de fermeture (3) pivote jusqu'à sa position fermée.

2. Siège selon la revendication 1, **caractérisé en ce que** la came (4) ou l'élément similaire est apte à pivoter sur un axe (40) au moins approximativement parallèle à l'axe de pivotement de l'arceau de fermeture (3).

3. Siège selon la revendication 1 ou 2, **caractérisé en ce qu'**on associe à l'arceau de fermeture (3) au moins un cylindre de commande (42) apte à être actionné grâce au pivotement dudit arceau (3), et on associe à la came ou aux cames (4) ou éléments similaires un cylindre de réglage (45), le cylindre de commande (42) et le cylindre de réglage (45) étant reliés par une conduite d'agent de pression (44).

4. Siège selon l'une des revendications 1 à 3, **caractérisé en ce que** le ou les cylindres de commande (42) et le ou les cylindres de réglage (45) se trouvent respectivement sur le côté arrière et sur le côté inférieur du siège.

5. Siège selon l'une des revendications 1 à 4, **caractérisé en ce qu'**il est prévu un cylindre de commande (42) qui est relié par des conduites d'agent de pression (44) à plusieurs cylindres de réglage (45).

6. Siège selon la revendication 5, **caractérisé en ce qu'**un cylindre de réglage (45) individuel est associé aux cames (4) ou aux éléments similaires de chaque siège (23).

7. Siège selon la revendication 5, **caractérisé en ce que** plusieurs cames (4) ou éléments similaires sont reliés mécaniquement en vue du pivotement, et **en ce qu'**un seul cylindre de réglage (45) est associé à chaque groupe de cames (4) ou d'éléments similaires.
